# FASCICULE DE BREVET EUROPEEN

(11) **EP 0 694 247 B1**
(45) Date de publication et mention de la délivrance du brevet: **29.10.1997**
(21) Numéro de dépôt: 92909534.7
(22) Date de dépôt: 27.05.1992
(51) Int. Cl.: H05H 7/00, H05H 9/00

(54) **ACCELERATEUR D'ELECTRONS A CAVITE COAXIALE**
Elektronenbeschleuniger vom Koaxialkavitätstyp
ELECTRON ACCELERATOR HAVING A COAXIAL CAVITY

(30) Priorité: 29.05.1991 BE 9100516
(43) Date de publication de la demande: 31.01.1996
(73) Titulaire: ION BEAM APPLICATIONS S.A., B-1348 Louvain-la-Neuve (BE)
(72) Inventeur: JONGEN, Yves, B-1348 Louvain-La-Neuve (BE)
(74) Mandataire: Van Malderen, Michel
(86) Numéro de dépôt international: BE9200023
(87) Numéro de publication internationale: WO9222190

(56) Documents cités:
- EP-A- 0 295 981
- WO-A-88/09597
- US-A- 4 763 079
- NUCLEAR INSTRUMENTS & METHODS IN PHYSICS RESEARCH. vol. A298, no. 1/3, 1 Décembre 1990, AMSTERDAM NL pages 93 - 101; WEILAND ET AL.: 'Status and future developments of the wake field transformer experiment'

## Description

### Objet de l'invention

La présente invention se rapporte à des perfectionnements apportés aux accélérateurs d'électrons et plus particulièrement aux accélérateurs d'électrons présentant une cavité coaxiale.

### Description de l'art antérieur

On connaît de manière générale des accélérateurs d'électrons comportant une cavité résonnante alimentée par une source de champ haute fréquence appelée communément générateur HF et une source d'électrons capable d'injecter ceux-ci dans la cavité. Si certaines conditions de phase et de fréquence sont respectées, ces électrons sont accélérés par le champ électrique pendant toute la traversée de la cavité.

Ce sont en général des machines travaillant en régime pulsé et présentant des intensités de faisceau relativement faibles.

Dans le document WO-A-88/09597, (Commissariat à l'Energie Atomique), qui correspond à la demande EP-A-0359774 on a proposé un accélérateur d'électrons à recirculation de conception nouvelle.

Ce document décrit un accélérateur d'électrons qui est caractérisé par le fait que la cavité résonnante est une cavité coaxiale délimitée par un conducteur cylindrique extérieur et un conducteur cylindrique intérieur ayant le même axe. Le faisceau d'électrons est injecté dans le plan médian perpendiculaire à l'axe selon un premier diamètre dans cette cavité. Un déflecteur d'électrons permet de défléchir et de réinjecter le faisceau qui a déjà traversé une première fois la cavité, à nouveau dans la cavité où il subit une seconde accélération, etc...

Ce dispositif est également appelé rhodotron du fait que le faisceau d'électrons traverse plusieurs fois la cavité selon une trajectoire qui dessine les pétales d'une fleur.

Ce dispositif présente plusieurs avantages; en effet, sa forme est particulièrement simple et compacte. En outre, le principe selon lequel fonctionne le dispositif permet d'obtenir un faisceau intense et continu ce qui n'était pas le cas des dispositifs classiques qui travaillent en régime pulsé.

D'autre part, le dispositif décrit est auto-focalisant. Ceci est dû au fait que les déflecteurs magnétiques qui présentent des faces d'entrée en forme de dièdres très ouverts assurent de manière appropriée la focalisation du faisceau d'électrons. Par conséquent, il n'est pas nécessaire de prévoir des éléments de focalisation supplémentaires.

Enfin le faisceau d'électrons injecté dans le plan médian du dispositif n'est pas dévié. En effet, le faisceau n'est pas soumis au champ magnétique car celui-ci est nul dans le plan médian selon la configuration décrite dans le document susmentionné.

Cependant, cet accélérateur d'électrons implique que la cavité soit alimentée par une source de champ haute fréquence. En particulier, dans le dispositif décrit, un champ électrique de quelques centaines de Mégahertz est généré par un générateur haute fréquence extérieur.

Ces générateurs haute fréquence d'une puissance d'environ 200 Kw qui peuvent créer des champs électriques de plusieurs centaines de Mégahertz sont des dispositifs relativement coûteux. Ils utilisent essentiellement des tubes électroniques du type triode, tétrode ou pentode et utilisent des techniques de pointe et donc onéreuses telles que la soudure métal/céramique, l'utilisation de grilles en matériau réfractaire ou l'utilisation de filaments en tungstène thorié.

Le document US-A-4763079 décrit un procédé de décélération d'un faisceau de particules où l'énergie produite par la décélération des particules est stockée afin d'être utilisée pour l'accélération d'électrons dans un autre accélérateur.

### But de l'invention

La présente invention vise à fournir un dispositif qui permet d'éviter l'utilisation de générateurs haute fréquence particulièrement onéreux, tout en conservant les avantages propres à la disposition originale de l'accélérateur d'électrons du type décrit dans le document WO-A-88/09597.

### Principaux éléments caractéristiques

La présente invention concerne un accélérateur d'électrons comprenant:
- une première source émettant un faisceau d'électrons qu'il convient d'accélérer,
- une cavité coaxiale délimitée par un conducteur cylindrique extérieur et un conducteur cylindrique intérieur de même axe, le faisceau d'électrons étant injecté dans le plan médian perpendiculaire à l'axe selon un premier diamètre du conducteur extérieur,
l'accélérateur étant caractérisé en ce qu'il comporte une seconde source émettant un faisceau d'électrons, ce faisceau d'électrons étant décéléré lors de son passage dans la cavité coaxiale permettant de produire le champ électromagnétique nécessaire à l'accélération du faisceau d'électrons issu de la première source.

Ce second faisceau d'électrons est injecté dans la cavité coaxiale selon un plan qui est différent du plan médian ce qui permet de défléchir les électrons vers les parois de la cavité et de les évacuer hors de celle-ci.

La seconde source d'électrons est munie d'un dispositif permettant de moduler l'intensité des électrons émis, notamment une grille de commande ou un regroupeur. De tels dispositifs sont bien connus dans les appareils utilisant les faisceaux d'électrons. L'intensité du faisceau d'électrons est modulée de façon telle que les électrons de la seconde source se présentent dans la cavité au moment où ils rencontrent un champ électrique radial décélérateur. De cette manière les électrons cèdent leur énergie cinétique au champ électromagnétique dans la cavité et assurent l'établissement et le maintien du champ électromagnétique. L'énergie des électrons injectés par la seconde source est de préférence choisie de manière que ces électrons atteignent la paroi de la cavité avec une énergie résiduelle faible mais non nulle. De cette façon, la conversion d'énergie entre le faisceau d'électrons et la cavité peut atteindre des valeurs de 80 à 90%.

### Brève description des figures

- La figure 1 représente une vue en coupe selon le plan médian d'un accélérateur d'électrons à cavité coaxiale.
- La figure 2 représente une demi-vue d'une coupe parallèle à l'axe principal de la cavité coaxiale d'un accélérateur à électrons selon la présente invention.

### Description d'une forme d'exécution particulière de la présente invention

La figure 1 représente une vue en coupe selon le plan médian de la cavité coaxiale de l'accélérateur d'électrons selon la présente invention.

La cavité 5 est délimitée par un conducteur cylindrique extérieur 10 et un conducteur cylindrique intérieur 20 de même axe et deux flasques 15 et 25 perpendiculaires à l'axe 30 des conducteurs.

Selon cette configuration, le champ électrique E est purement radial, il est maximum dans le plan médian 40 et décroît de part et d'autre de ce plan pour s'annuler sur les flasques 15 et 25. De même, le champ magnétique M est maximum le long des flasques et s'annule dans le plan médian en changeant de signe.

Le faisceau principal d'électrons 1 est injecté à partir d'une source 100 dans la cavité coaxiale 5 selon le plan médian 40 et de ce fait, n'est soumis à aucune déviation car le champ magnétique M y est nul.

Le faisceau d'électrons 1 pénètre dans la cavité par une ouverture 11 selon un premier diamètre du conducteur extérieur 10; il traverse le conducteur intérieur 20 par deux ouvertures 21 et 22 diamétralement opposées et sort de la cavité par une ouverture 12.

Si certaines conditions de phase et de fréquence sont satisfaites, le faisceau principal 1 sera accéléré tout le long de son parcours dans la cavité coaxiale 5.

En particulier, il convient que le champ électrique E s'annule lorsque le faisceau traverse le conducteur intérieur 20 de manière à ce que le champ soit accélérateur lors de la traversée de la première partie de la cavité (entre le conducteur extérieur 10 et le conducteur intérieur 20) et à nouveau accélérateur et donc opposé lors de la traversée de la seconde partie de la trajectoire c'est-à-dire entre le conducteur intérieur 20 et le conducteur extérieur 10.

A l'extérieur de la cavité coaxiale 5 est disposé au moins un déflecteur 51 qui défléchit et réinjecte selon un second diamètre du conducteur extérieur 10 le faisceau principal d'électrons 1. Ce faisceau est réintroduit par une ouverture 13 dans la cavité où il subit à nouveau une accélération et en ressort par l'ouverture 14.

A sa sortie, le faisceau est à nouveau défléchi par un déflecteur 53 et réinjecté selon un troisième diamètre dans la cavité où il subira une troisième accélération, etc.

Les déflecteurs magnétiques 51, 53,... présentant de manière avantageuse des faces d'entrée en forme de dièdre très ouvert de manière à assurer la focalisation du faisceau principal d'électrons 1.

La figure 2 représente une demi-vue en coupe parallèle à l'axe principal de la cavité coaxiale.

Selon la caractéristique principale de la présente invention, l'accélérateur d'électrons à cavité coaxiale comporte une seconde source 200 munie d'un dispositif de modulation 210 d'intensité de faisceau, émettant un faisceau d'électrons 2 qui sera injecté dans la cavité 5 au moment où le champ électrique E est décélérateur. Ceci permet de générer le champ électromagnétique nécessaire à l'accélération du premier faisceau d'électrons 1.

La perte d'énergie cinétique de l'électron qui est décéléré permet de créer un champ électromagnétique de haute fréquence dans la cavité coaxiale 5.

De préférence, ce second faisceau d'électrons 2 est injecté dans la cavité coaxiale 5 selon un plan qui est différent du plan médian 40. Il en résulte que les électrons seront défléchis vers les parois de la cavité ce qui permet une évacuation de ceux-ci hors de la cavité.

Il convient que les électrons ne soient pas ralentis jusqu'à l'arrêt dans la cavité elle-même, car dans ce cas les électrons sont à nouveau soumis au sens inverse à l'action du champ électromagnétique et de ce fait réaccélérés.

Par conséquent, il est nécessaire que les électrons issus du faisceau secondaire 2 possèdent encore une certaine énergie cinétique résiduelle de manière à atteindre les parois de la cavité 5.

De ce fait, le taux de conversion de l'énergie cinétique des électrons en énergie électromagnétique est limité à des valeurs de 80 à 90%.

Cette manière de procéder permet avantageusement de ne pas avoir recours à l'utilisation de générateurs haute fréquence extérieurs qui sont des dispositifs particulièrement onéreux. En effet, ils représentent environ 30% du coût total d'un accélérateur d'électrons.

En outre, la structure d'un accélérateur selon la présente invention est simplifiée ce qui augmente de manière non négligeable la fiabilité de l'accélérateur d'électrons.

## Revendications

1. Accélérateur d'électrons comprenant :
- une première source (100) émettant un premier faisceau d'électrons qu'il convient d'accélérer,
- une cavité (5) coaxiale délimitée par un conducteur cylindrique extérieur (10) et un conducteur cylindrique intérieur (20) de même axe (30) réunis par deux flasques (15 et 25), le faisceau (1) d'électrons étant injecté dans le plan médian (40) perpendiculaire à l'axe (30) selon un premier diamètre du conducteur extérieur (10),
l'accélérateur étant caractérisé en ce qu'il comporte une seconde source (200) émettant un second (2) faisceau d'électrons, ce faisceau (2) d'électrons étant décéléré lors de son passage dans la cavité coaxiale (5) permettant de produire le champ électromagnétique nécessaire à l'accélération du premier faisceau (1) d'électrons issu de la première source (100).

2. Accélérateur d'électrons selon la revendication 1 caractérisé en ce que le second faisceau (2) d'électrons est injecté dans la cavité coaxiale (5) selon un plan qui est différent du plan médian (40), permettant ainsi de défléchir les électrons de ce second faisceau vers les parois de la cavité (5).

3. Accélérateur d'électrons selon la revendication 1 ou 2 caractérisé en ce que la seconde source (200) est munie d'un dispositif (210) de modulation d'intensité du faisceau (2) d'électrons.

4. Accélérateur d'électrons selon l'une quelconque des revendications précédentes caractérisé en ce qu'il comporte au moins un déflecteur d'électrons (51, 53) placé à l'extérieur de la cavité, qui reçoit le premier faisceau (1) ayant traversé la cavité (5) selon un premier diamètre, le défléchit et le réinjecte dans la cavité (5) toujours dans le plan médian (40) selon un second diamètre du conducteur extérieur (10).

## Patentansprüche

1. Elektronenbeschleuniger, aufweisend:
- eine erste Quelle (100), die einen ersten Elektronenstrahl aussendet, der beschleunigt werden soll,
- einen koaxialen Hohlraum (5), der von einem äußeren zylindrischen Leiter (10) und einem inneren zylindrischen Leiter (20) mit gleicher Achse (30), die durch zwei Flansche (15 und 25) miteinander verbunden sind, begrenzt wird, wobei der Elektronenstrahl (1) in der zu der Achse (30) senkrechten Mittelebene (40) gemäß einem ersten Durchmesser des äußeren Leiters (10) injiziert wird,
wobei der Elektronenbeschleuniger dadurch gekennzeichnet ist, daß er eine zweite Quelle (200) umfaßt, die einen zweiten Elektronenstrahl (2) aussendet, wobei dieser Elektronenstrahl (2) bei der Fortbewegung in dem koaxialen Hohlraum (5) verzögert wird, wodurch ermöglicht wird, das elektromagnetische Feld zu erzeugen, das für die Beschleunigung des aus der ersten Quelle (100) hervorgegangenen, ersten Elektronenstrahls (1) erforderlich ist.

2. Elektronenbeschleuniger gemäß Anspruch 1, dadurch gekennzeichnet, daß der zweite Elektronenstrahl (2) gemäß einer Ebene, die verschieden von der Mittelebene (40) ist, in den koaxialen Hohlraum (5) injiziert wird, wodurch ermöglicht wird, die Elektronen dieses zweiten Strahls nach den Wänden des Hohlraums (5) umzulenken.

3. Elektronenbeschleuniger gemäß Anspruch 1 oder 2, dadurch gekennzeichnet, daß die zweite Quelle (200) mit einer Vorrichtung (210) zur Modulation der Intensität des Elektronenstrahls (2) versehen ist.

4. Elektronenbeschleuniger gemäß irgendeinem der vorhergehenden Ansprüche, dadurch gekennzeichnet, daß er mindestens einen außerhalb des Hohlraums angeordneten Elektronendeflektor (51, 53) umfaßt, der den ersten Strahl (1), der den Hohlraum (5) gemäß einem ersten Durchmesser durchquert hat, empfängt, umlenkt, und, immer noch in der Mittelebene (40), gemäß einem zweiten Durchmesser des äußeren Leiters (10) wieder injiziert.

## Claims

1. Electron accelerator, comprising:
- a first source (100) emitting an electron beam to be accelerated,
- a coaxial cavity (5) defined by an outer cylindrical conductor (10) and an inner cylindrical conductor (20), of the same axis (30), joined by two flanges (15 and 25), the electron beam (1) being injected in the mid-plane (40) which is perpendicular to the axis (30), along a first diameter of the outer conductor (10),
the accelerator being characterized in that it includes a second source (200) emitting a second electron beam (2), this electron beam (2) being decelerated when it passes through the coaxial cavity (5), making it possible to produce the electromagnetic field necessary for accelerating the first electron beam (1) from the first source (100).

2. Electron accelerator according to Claim 1, characterized in that the second electron beam (2) is injected into the coaxial cavity (5) along a plane which is different from the mid-plane (40), thus allowing the electrons to be deflected towards the walls of the cavity (5).

3. Electron accelerator according to Claim 1 or 2, characterized in that the second source (200) is provided with a device (210) for modulating the intensity of the electron beam (2).

4. Electron accelerator according to any one of the preceding claims, characterized in that it includes at least one electron deflector (51, 53) placed outside the cavity, which receives the first beam (1) which has passed through the cavity (5), deflects it and reinjects it into the cavity (5), still in the mid-plane (40), along a second diameter of the outer conductor (10).
